# EUROPÄISCHE PATENTSCHRIFT

(11) **EP 0 043 369 B1**
(45) Veröffentlichungstag und Bekanntmachung des Hinweises auf die Patenterteilung: **12.09.1984**
(21) Anmeldenummer: 81890110.0
(22) Anmeldetag: 01.07.1981
(51) Int. Cl.: A43B 13/16, A43B 13/04

(54) **Sohle für Schuhe und Verfahren zur Herstellung der Sohle**
Shoe sole and method of making the same
Semelle pour chaussure et procédé pour sa fabrication

(30) Priorität: 01.07.1980 AT 3443/80
(43) Veröffentlichungstag der Anmeldung: 06.01.1982
(73) Patentinhaber: DISTROPAT AG, CH-6300 Zug (CH)
(72) Erfinder: Ehrlich, Johann, Jr,, A-3500 Krems/Donau (AT)
(74) Vertreter: Boeckmann, Peter, Dipl.-Ing.

## Beschreibung

Die Erfindung betrifft eine Sohle für Schuhe, bestehend aus zumindest einem im wesentlichen starren Hinterteil und aus einem mit diesem Hinterteil etwa im Ballenbereich verbundenen flexiblen Vorderteil, wobei zumindest einer der beiden Teile aus Kunststoff besteht. Unter dem Begriff «Sohle» werden hiebei Schuhsohlen mit oder ohne Laufsohle bezeichnet, die gleichzeitig das Fussbett bilden, aber auch Brandsohlen, Deckbrandsohlen und Einlegesohlen, die nur lose in einen Schuh eingelegt werden.

Bekannte starre Sohlen weisen den Vorteil auf, dass sie den Fuss in orthopädisch günstiger Weise abstützen. Als Material für starre Sohlen kommt in erster Linie Holz, hiebei auch Schichtholz oder Pressholz in Frage, es können aber auch Kork, Lederfaserwerkstoffe und Kunststoffe Verwendung finden, sofern sie die erforderliche Festigkeit besitzen.

Nachteilig ist bei solchen zur Gänze starr ausgebildeten und daher nicht abbiegbaren Sohlen, dass die Steifigkeit der Sohlen im Ballenbereich der Abrollbewegung des Fusses beim Gehen hinderlich ist und unter Umständen auch gesundheitsschädlich sein kann. Um diesen Nachteil zu vermeiden, hat man bereits Sohlen vorgeschlagen, die aus einem im wesentlichen starren Hinterteil und aus einem mit diesem Hinterteil etwa im Ballenbereich verbundenen flexiblen Vorderteil bestehen (FR-A-2420934). Bei den bekannten Sohlen dieser Art ist es jedoch schwierig, eine dauerhafte Verbindung zwischen dem im wesentlichen starren Hinterteil und dem flexiblen Vorderteil herzustellen, da gerade diese Verbindungsstelle beim Gebrauch der mit solchen Sohlen versehenen Schuhe dauernden Biegebeanspruchungen unterworfen ist. Es hat sich gezeigt, dass übliche Klebeverbindungen diesen Biegebeanspruchungen nicht gewachsen sind und dass daher nach einer gewissen Zeit die Sohle an der Verbindungsstelle zumeist einreisst und dadurch der mit einer solchen Sohle versehene Schuh unbrauchbar wird.

Die vorliegende Erfindung hat sich zur Aufgabe gestellt, diesen Nachteil zu vermeiden und eine Sohle zu schaffen, bei welcher eine dauerhafte Verbindung zwischen dem im wesentlichen starren Hinterteil und dem flexiblen Vorderteil gewährleistet ist. Die Erfindung geht hiebei aus von einer Sohle der eingangs beschriebenen Art und besteht im wesentlichen darin, dass einer der beiden Teile, vorzugsweise der Hinterteil, aus einem eine Zellstruktur aufweisenden Material besteht, wobei die Zellen dieses Teiles an der Verbindungsfläche zumeist teilweise geöffnet sind, und dass der andere der beiden Teile, vorzugsweise der flexible Vorderteil, aus einem durch Anschäumen mit dem erstgenannten Teil verbundenen Kunststoff gebildet ist. Dadurch, dass einer der beiden Teile eine Zellstruktur mit an der Verbindungsfläche mit dem anderen Teil zumindest teilweise geöffneten Zellen besitzt, wird sichergestellt, dass bei einem Anschäumen dieses anderen Teiles während des Schaumvorganges das noch nicht ausgehärtete Schaummaterial in die offenen Zellen an der Verbindungsfläche eindringt und sich dort so verfestigt, dass eine mechanische Verbindung zwischen den beiden Teilen hergestellt wird, welche auch den stärksten auftretenden Beanspruchungen standhält.

Der die Zellstruktur aufweisende Teil kann gemäss einem weiteren Merkmal der Erfindung aus eine Zellstruktur aufweisenden Polymeren, aus Holz, gegebenenfalls aus in Schichten angeordnetem Holz, aus Kork, gegebenenfalls aus in Schichten angeordnetem Kork und/oder aus in Schichten angeordneten Kombinationen dieser Materialien bestehen. Ist dieser die Zellstruktur aufweisende Teil aus Polymeren gebildet und besteht auch der angeschäumte Teil aus solchen Polymeren, so erfolgt zusätzlich zur mechanischen Verbindung zwischen den beiden Teilen eine chemische Verbindung durch die chemische Reaktion zwischen den Polymeren. Wird für den die Zellstruktur aufweisenden Teil Holz bzw. Kork verwendet und besteht der angeschäumte Teil aus Polyurethan, wie dies gemäss einer bevorzugten Ausführungsform der Erfindung der Fall ist, so findet gleichfalls zusätzlich zu der mechanischen Verbindung infolge des in die offenen Zellen eindringenden Materials noch eine chemische Verbindung statt, da das Holz bzw. der Kork OH-Gruppen enthalten, die sich chemisch mit den Isocyanatgruppen des Polyurethans untrennbar verbinden. Biegeversuche bei erfindungsgemässen Sohlen haben ergeben, dass die Verbindung zwischen dem im wesentlichen starren Hinterteil und dem flexiblen Vorderteil auch einer sehr grossen Anzahl von Biegebeanspruchungen standhält.

Gemäss einem weiteren Merkmal der Erfindung kann der Vorderteil an seiner Unterseite über den Hinterteil vorstehen und mit einem sich zumindest teilweise entlang des Hinterteils erstreckenden und an der Unterseite desselben angeschäumten Ansatz versehen sein, der einstükkig mit dem Vorderteil ausgebildet ist. Bei einer solchen Ausführungsform erfolgt die Verbindung zwischen dem Vorderteil und dem Hinterteil nicht nur entlang der Verbindungsfläche, wo Vorderteil und Hinterteil einander berühren, sondern auch über den einstückig mit dem Vorderteil ausgebildeten Ansatz, der an der Unterseite des Hinterteiles angeschäumt ist, so dass die Festigkeit dieser Verbindung dadurch noch weiter vergrössert wird. Ausserdem weist eine solche Ausführungsform den Vorteil auf, dass gemäss einem weiteren Merkmal der Erfindung der vorstehende Bereich des Vorderteiles und der am Hinterteil angeschäumte Ansatz die Laufsohle bilden können, so dass dadurch die Befestigung einer gesonderten Laufsohle entfällt.

Erfindungsgemäss kann der im wesentlichen starre Hinterteil insbesondere dann, wenn er aus einem Polymeren besteht, mit Füllstoffen versehen sein. Diese Füllstoffe können erfindungsgemäss Holzteile, Korkteile und/oder Lederteile, insbesondere Lederfaserwerkstoffe, sein, also Stoffe, die gleichfalls eine Zellstruktur aufweisen. Durch Verwendung solcher Füllstoffe wird nicht nur an polymerem Material gespart, sondern diese Füllstoffe bewirken auch eine Versteifung und Verstärkung des im wesentlichen starren Hinterteils und es lässt sich mit diesen Füllstoffen ein besonderes Aussehen der Oberfläche dieses Hinterteils erzielen. Es ist aber beispielsweise auch möglich, erfindungsgemäss die Füllstoffe von kleinsten Bläschen zu bilden, deren dünne Hülle aus elastischem Vinylidenchlorid-Copolymerisat und/oder Vinylchlorid-Copolymerisat besteht und deren hohler Kern ein Gas, vorzugsweise Luft enthält. In einem solchen Fall ist es nicht erforderlich, den im wesentlichen starren Hinterteil aus geschäumten Polymeren zu bilden, welche durch die Schäumung eine Zellstruktur besitzen, sondern es entsteht durch die Einbettung der Bläschen in die Polymere eine Zellstruktur, so dass der gleiche Effekt erzielt wird wie bei Verwendung von geschäumten Polymeren.

Besonders vorteilhaft ist es, wenn erfindungsgemäss der im wesentlichen starre Hinterteil aus in einer Form geschäumten Hart-Polyurethan besteht. In diesem Fall entsteht eine überwiegend offenzellige Struktur, d.h. die gebildeten Zellen stehen miteinander in Verbindung, so dass ein tiefes Eindringen des den flexiblen Vorderteil bildenden Materiales in die Zellen des im wesentlichen starren Hinterteiles erfolgen kann und daher eine sehr feste mechanische Verbindung erzielt wird. Es kann aber auch der im wesentlichen starre Hinterteil aus schäumbaren und gegebenenfalls mit Füllstoffen versehenen Homo-, Co-und Mischpolymeren mit einer Härte von mehr als 60 Shore D, wie z.B. Polyvinylchlorid oder Polystyrol bestehen. Derartige Materialien weisen zwar eine überwiegend geschlossenzellige Struktur auf, d.h. die gebildeten Zellen stehen grösstenteils miteinander nicht in Verbindung, jedoch ist infolge der Vielzahl der Zellen auch hier eine gute mechanische Verbindung mit dem flexiblen Vorderteil herstellbar.

Der flexible Vorderteil besteht gemäss einer Weiterbildung der Erfindung aus geschäumten Polymeren mit einer Härte von 26 bis 98 Shore A, vorzugsweise von 45 bis 78 Shore A, und mit einer Dichte von 0,3 bis 0,95, vorzugsweise von 0,45 bis 0,78. In einem solchen Fall lässt sich bei Verwendung von Polymeren sowohl für den im wesentlichen starren Hinterteil als auch für den flexiblen Vorderteil zusätzlich zur mechanischen Verbindung, die durch das in die offenen Zellen des einen Teiles beim Schäumen des anderen Teiles eindringende Material bewerkstelligt wird, auch noch eine chemische Verbindung durch chemische Reaktion zwischen den Polymeren erzielen.

Besteht der im wesentlichen starre Hinterteil der Sohle aus Holz, welches ein angenehmes Gehgefühl vermittelt, wobei als zusätzlicher Vorteil die feuchtigkeitsregulierende Wirkung des Holzes hinzukommt, der flexible Vorteil hingegen aus Kunststoff, so wird dies häufig als unangenehm empfunden, da der Kunststoff diese besonderen Eigenschaften des Holzes nicht aufweist. Um diesen Nachteil zu vermeiden, kann gemäss einem weiteren Merkmal der Erfindung die Oberseite zumindest des Vorderteiles mit einer Abdeckung beispielsweise aus Schichtholz, Kork oder Leder versehen sein.

Um eine gute Verbindung zwischen dem im wesentlichen starren Hinterteil und dem flexiblen Vorderteil auch dann zu gewährleisten, wenn die Verbindung lediglich über die Verbindungsfläche erfolgt, mit welcher der Vorteil unmittelbar am Hinterteil angrenzt, weist gemäss einem weiteren Merkmal der Erfindung diese Verbindungsfläche des Vorderteils eine Einbuchtung auf und ist vorzugsweise konkav ausgebildet. Dadurch erfolgt nicht nur eine Vergrösserung der Verbindungsfläche gegenüber einer eben verlaufenden Verbindungsfläche, sondern es ist auch ein stufenloser Übergang zwischen dem im wesentlichen starren Hinterteil und dem flexiblen Vorderteil gewährleistet, insbesondere dann, wenn gemäss einem weiteren Merkmal der Erfindung die Randbereiche der Verbindungsfläche des Vorderteils tangential in die Oberseite und/oder in die Unterseite des Hinterteiles übergehen. Insbesondere an der Oberseite der Sohle ist ein solcher stufenloser Übergang für ein angenehmes Tragegefühl ganz wesentlich.

Eine weitere Verbesserung der Verbindung zwischen dem im wesentlichen starren Hinterteil und dem flexiblen Vorderteil kann dadurch erfolgen, dass im Mittelbereich der Verbindungsfläche des Vorderteils zumindest ein Vorsprung absteht, der in eine entsprechend geformte Ausnehmung des Hinterteiles eingreift. Insbesondere bei stark beanspruchten Sohlen, die gleichzeitig die Brandsohle und/oder das Fussbett bilden, ist eine solche Ausführungsform, bei welcher eine noch festere Verbindung erzielt wird, von Vorteil. Die Ausnehmung erweitert sich hiebei zweckmässig gegen das Innere des Hinterteiles und ist beispielsweise schwalbenschwanzförmig ausgebildet.

Um eine einwandfreie Verbindung zwischen der erfindungsgemässen Sohle und dem Schuhoberteil auch im Bereich des Vorderteiles durch Nageln oder Klammern zu ermöglichen, ist erfindungsgemäss im Vorderteil wenigstens ein quer zur Sohlenlängsrichtung verlaufender, zur Verbindung des Vorderteiles mit dem Oberteil des Schuhs dienender Verankerungskörper, Befestigungsteil oder dgl. angeordnet, der zumindest bis zur seitlichen Begrenzung des Vorderteiles reicht. Ein solcher Verankerungskörper, Befestigungsteil oder dgl. kann beispielsweise aus einem metallischen Schwerspannstift bestehen, aber auch aus einem anderen Material, beispielsweise aus Kunststoff oder aus Holz gebildet sein. Wesentlich ist, dass der Verankerungskörper, Befestigungsteil oder dgl. einerseits gut im flexiblen Vorderteil verankert ist und anderseits eine feste Verbindung des Schuhoberteiles mit dem Verankerungskörper, Befestigungsteil oder dgl. ermöglicht wird, so dass eine sichere Verbindung des Schuhoberteiles auch mit dem Vorderteil der Schuhsohle gewährleistet ist.

Es kann im Bereich jeder der beiden seitlichen Begrenzungen des Vorderteiles ein gesonderter Verankerungskörper, Befestigungsteil oder dgl. angeordnet sein, der sich nur über einen gewissen Bereich in das Innere des Vorderteiles erstreckt. Zweckmässig ist es jedoch, wenn ein sich über die gesamte Breite des Vorderteiles erstrekkender Verankerungskörper, Befestigungsteil oder dgl. vorgesehen ist, so dass der Oberteil an den beiden Enden desselben Verankerungskörpers, Befestigungsteiles oder dgl. befestigt werden kann. Bei einer solchen Ausführungsform ist ein seitliches Herausziehen des Verankerungskörpers, Befestigungsteiles oder dgl. aus dem Vorderteil mit Sicherheit verhindert.

Zur Verbindung des Verankerungskörpers, Befestigungsteiles oder dgl. mit dem Oberteil kann dieser Verankerungskörper, Befestigungsteil oder dgl. erfindungsgemäss an seinen bis zur seitlichen Begrenzung des Vorderteiles reichenden Enden mit Öffnungen versehen sein, welche zur Aufnahme von den Oberteil des Schuhes durchsetzenden Stiften, Nägeln, Klammern, Bolzen oder dgl. bestimmt sind. In diese Öffnungen können beispielsweise Schraubenbolzen, gegebenenfalls solche mit einem selbstschneidenden Gewinde, eingedreht werden, wodurch eine sichere Verbindung des Oberteiles mit dem Verankerungskörper, Befestigungsteil oder dgl. gewährleistet ist.

Bei einer anderen Ausführungsform ist erfindungsgemäss der Verankerungskörper, Befestigungsteil oder dgl. mit von den seitlichen Begrenzungen des Vorderteiles vorspringenden Ansätzen versehen, welche den Oberteil durchdringen. Diese Ansätze können beispielsweise ein Schraubengewinde aufweisen, auf das eine Schraubenmutter aufgeschraubt werden kann. Es ist aber auch möglich, diese Ansätze so auszubilden, dass nach Anordnung des Oberteiles das aus diesem vorstehende freie Ende der Ansätze zu einem Nietkopf verformt wird.

In der Zeichnung ist die Erfindung an Hand von Ausführungsbeispielen schematisch veranschaulicht. Fig.1 zeigt eine erfindungsgemäss ausgebildete Sohle in einem Schnitt in Sohlenlängsrichtung für einen Damenschuh und Fig.2 für einen Clog.

Die in der Zeichnung dargestellten Sohlen bestehen aus einem im wesentlichen starren Hinterteil 1 und aus einem mit diesem verbundenen flexiblen Vorderteil 2. Bei der in Fig. 1 dargestellten Sohle für einen Damenschuh ist der im wesentlichen starre Hinterteil 1 aus einem eine Zellstruktur aufweisenden Polymeren, z.B. aus geschäumtem Hart-Polyurethan oder aus geschäumtem Polyvinylchlorid oder Polystyrol gebildet. Der flexible Vorderteil 2 besteht vorzugsweise aus Polyurethan, das an den im wesentlichen starren Hinterteil 1 angeschäumt ist. In den im wesentlichen starren Hinterteil 1 können Füllstoffe eingebettet sein und zwar entweder Holzteile, Korkteile und/oder Lederteile, insbesondere Lederfaserwerkstoffe, welche eine Verstärkung des im wesentlichen starren Hinterteils 1 bewirken und der Oberfläche dieses Hinterteiles ein besonderes Aussehen verleihen. Es können aber auch kleinste Bläschen in den im wesentlichen starren Hinterteil 1 eingebettet sein, deren dünne Hülle aus elastischem Finylidencholrid-Copolymerisat und/oder Vinylchlorid-Copolymerisat besteht und deren hohler Kern ein Gas, vorzugsweise Luft enthält. Durch diese Bläschen wird gleichfalls eine Zellstruktur im Hinterteil 1 gebildet, die für eine gute mechanische Verbindung des Hinterteiles mit dem angeschäumten flexiblen Vorderteil 2 erforderlich ist.

Um die Verbindungsfläche 3 des Vorderteiles 2 zu vergrössern und dadurch die Verbindung zu verbessern, ist bei Ausführungsform nach Fig.1 die Verbindungsfläche des Vorderteiles 2 konkav ausgebildet und geht tangential sowohl in die Oberseite 4 als auch in die Unterseite 5 des Hinterteiles 1 über.

Bei der in Fig. 2 dargestellten Ausführungsform besteht der im wesentlichen starre Hinterteil 1 aus Holz, an das der beispielsweise aus Polyurethan bestehende flexible Vorderteil 2 angeschäumt wird. Wie aus der Zeichnung hervorgeht, steht der Vorderteil 2 an seiner Unterseite über den Hinterteil 1 vor und ist mit einem sich entlang des Hinterteiles 1 erstreckenden Ansatz 2' einstückig ausgebildet, der an der Unterseite 5 des Hinterteiles 1 angeschäumt ist. Dadurch wird nicht nur die Verbindung zwischen Vorderteil 2 und Hinterteil 1 verbessert, sondern es wird gleichzeitig auch die Laufsohle gebildet.

Die Verbindungsfläche des Vorderteiles 2 ist wieder konkav ausgebildet und geht tangential in die Oberseite 4 und in die Unterseite 5 des im wesentlichen starren Hinterteiles 1 über. Bei dieser Ausführungsform steht jedoch im Mittelbereich der Verbindungsfläche 3 ein Vorsprung 6 ab, der in eine schwalbenschwanzförmig ausgebildete Ausnehmung 7 des Hinterteiles 1 eingreift, wodurch die Verbindung zwischen Vorderteil und Hinterteil noch weiter verbessert wird.

Wie aus Fig. weiter hervorgeht, besitzt der aus geschäumtem Polyurethan bestehende flexible Vorderteil 2 eine Abdeckung 8 aus Schichtholz, Kork oder Leder, um das Tragegefühl zu verbessern. Besteht diese Abdeckung aus Leder, so kann sie bis zum im wesentlichen starren Hinterteil 1 reichen, da das Leder den Abbiegevorgängen im Ballenbereich an der Verbindungsstelle zwischen dem im wesentlichen starren Hinterteil 1 und dem flexiblen Vorderteil 2 folgen kann. Bei Verwendung von Schichtholz oder Kork hingegen ist es zweckmässig, wenn die Abdeckung 8 nicht bis zum im wesentlichen starren Hinterteil 1 reicht, damit der Biegevorgang im Ballenbereich nicht behindert wird. In einem solchen Fall kann ein elastisches bzw. flexibles Zwischenstück zwischen dem im wesentlichen starren Hinterteil und der Abdeckung eingefügt werden.

Bei der Ausführungsform nach Fig. 2 sind weiters im flexiblen Vorderteil2 Verankerungskörper, Befestigungsteile oder dgl. 9 vorgesehen, die sich bis zur seitlichen Begrenzung des Vorderteiles 2 erstrecken. Diese Verankerungskörper, Befestigungsteile oder dgl. 9, welche dazu dienen, den Oberteil des Schuhs im Bereich des Vorderteiles 2 fest mit der Sohle zu verbinden, können beispielsweise aus Schwerspannstiften gebildet sein, die aus einem in Längsrichtung aufgeschlitzten metallischen Röhrchen bestehen, in dem den Oberteil des Schuhs durchsetzenden Stifte, Nägel, Klammern, Schrauben, insbesondere solche mit selbstschneidendem Gewinde, usw. verankert werden können. Es ist aber auch möglich, die Verankerungskörper, Befestigungselemente oder dgl. 9 aus einem Holzstift zu bilden, in dem Nägel eingeschlagen oder Schrauben eingeschraubt werden können, oder aus einem mit Öffnungen versehenen Kunststoffzylinder, wobei in die Öffnungen gleichfalls Stifte, Bolzen oder dgl. einsetzbar sind. Schliesslich können die Verankerungskörper, Befestigungselemente oder dgl. 9 mit über die seitlichen Begrenzungen des Vorderteiles 2 herausragenden Ansätzen versehen sein, die den Oberteil des Schuhs durchdringen und dann zur Bildung eines Nietkopfes verformt werden. Die Ansätze können auch mit einem Schraubengewinde versehen sein, auf das eine Schraubenmutter aufgeschraubt wird.

Bei der Herstellung der erfindungsgemässen Sohle wird zunächst der im wesentlichen starre Hinterteil 1 vorgeformt und der vorgeformte Teil in eine Form eingelegt. Besteht dieser im wesentlichen starre Hinterteil 1 aus Holz oder Kork, so ist eine Vorbehandlung der Verbindungsfläche in der Regel nicht erforderlich, da diese Materialien ohnedies offene Zellen aufweisen. Besteht hingegen der im wesentlichen starre Hinterteil 1 aus einem eine Zellstruktur aufweisenden Polymeren, also beispielsweise aus Polyvinylchlorid oder Polystyrol, so müssen die Zellen an der Verbindungsfläche 3 sowie gegebenenfalls auch an der Unterseite 5 geöffnet werden. Hiezu werden diese Flächen entweder mechanisch aufgerauht oder durch ein Lösungsmittel chemisch vorbehandelt. Als geeignetes Lösungsmittel kommt beispielsweise bei Verwendung von geschäumtem Polyurethan-Dimethylformamid und bei Verwendung von geschäumtem Polystyrol-Toluol in Frage. Nach dem Einlegen des im wesentlichen starren Hinterteiles 1 in die Form werden gegebenenfalls die Verankerungskörper, Befestigungsteile oder dgl. 9 und/oder die Abdeckung 8 in die Form eingelegt, hierauf wird das den flexiblen Vorderteil 2 bildende Material in die Form eingefüllt und hierauf die Form geschlossen und dieses Material bei geschlossener Form aushärten gelassen. Es ist auch möglich, die Form bereits nach dem Einlegen des im wesentlichen starren Hinterteiles 1 sowie gegebenenfalls der Verankerungskörper, Befestigungsteile oder dgl. und/ oder der Abdeckung zu schliessen und anschliessend das den flexiblen Vorderteil 2 bildende Material durch eine Öffnung in die Form, gegebenenfalls unter Druck, einzuspritzen.

Nach dem Ausformen der Sohle erfolgt eine Bearbeitung zumindest der der Fusssohle zugewandeten Fläche, vorzugsweise auch der Seitenflächen der Sohle, beispielsweise durch Schleifen oder Fräsen.

Obwohl bei der vorangehenden Beschreibung stets davon ausgegangen wurde, dass der im wesentlichen starre Hinterteil1 zunächst vorgeformt wird und dass an diesen Teil der flexible Teil 2 angeschäumt wird, ist im Prinzip auch eine umgekehrte Vorgangsweise möglich, bei welcher zunächst der flexible Vorderteil 2 hergestellt wird, wobei dieser Vorderteil 2 bereits mit den Verankerungskörpern, Befestigungsteilen oder dgl. 9 und/oder mit der Abdeckung 8 versehen sein kann, dass nach dem Aufrauhen der Verbindungsfläche 3 zum Hinterteil 1 dieser Vorderteil 2 in eine Form eingelegt wird und dass hierauf der beispielsweise aus Hart-Polyurethan bestehende Hinterteil an diesen Vorderteil angeschäumt wird. Auch in diesem Fall erfolgt eine feste und dauerhafte Verbindung zwischen dem Vorderteil und dem Hinterteil.

## Patentansprüche

1. Sohle für Schuhe, bestehend aus zumindest einem im wesentlichen starren Hinterteil (1) und aus einem mit diesem Hinterteil (1) etwa im Ballenbereich durch Anformen verbundenen flexiblen Vorderteil (2), wobei zumindest einer der beiden Teile (1, 2) aus Kunststoff besteht, dadurch gekennzeichnet, dass einer der beiden Teile, vorzugsweise der Hinterteil (1), aus einem eine Zellstruktur aufweisenden Material besteht, wobei die Zellen dieses Teiles an der Verbindungsfläche (3) zumindest teilweise geöffnet sind, und dass der andere der beiden Teile, vorzugsweise der flexible Vorderteil (2), aus einem durch Anschäumen mit dem erstgenannten Teil verbundenen Kunststoff gebildet ist.

2. Sohle nach Anspruch 1, dadurch gekennzeichnet, dass der die Zellstruktur aufweisenden Teil aus eine Zellstruktur aufweisende Polymeren, aus Holz, gegebenenfalls aus in Schichten angeordnetem Holz, aus Kork, gegebenenfalls aus in Schichten angeordnetem Kork, und/oder aus in Schichten angeordneten Kombinationen dieser Materialien besteht.

3. Sohle nach Anspruch 1, dadurch gekennzeichnet, dass der angeschäumte Teil aus Polyurethan besteht.

4. Sohle nach Anspruch 1, 2 oder 3, dadurch gekennzeichnet, dass der Vorderteil (2) an seiner Unterseite über den Hinterteil (1) vorsteht und mit einem sich zumindest teilweise entlang des Hinterteiles (1) erstreckenden und an der Unterseite (5) desselben angeschäumten Ansatz (2') versehen ist, der einstückig mit dem Vorderteil (2) ausgebildet ist.

5. Sohle nach einem der Ansprüche 1 bis 4, dadurch gekennzeichnet, dass der vorstehende Bereich des Vorderteiles (2) und der am Hinterteil (1) angeschäumte Ansatz (2') die Laufsohle bilden.

6. Sohle nach Anspruch 1, dadurch gekennzeichnet, dass der im wesentlichen starre Hinterteil (1) mit Füllstoffen versehen ist.

7. Sohle nach Anspruch 1 und 6, dadurch gekennzeichnet, dass die Füllstoffe Holzteile, Korkteile und/oder Lederteile, insbesondere Lederfaserwerkstoffe, sind.

8. Sohle nach Anspruch 1 und 6, dadurch gekennzeichnet, dass die Füllstoffe von kleinsten Bläschen gebildet sind, deren dünne Hülle aus elastischem Vinylidenchlorid-Copolymerisat und/oder Vinylchlorid-Copolymerisat besteht und deren hohler Kern ein Gas, vorzugsweise Luft, enthält.

9. Sohle nach einem der Ansprüche 1 bis 8, dadurch gekennzeichnet, dass der im wesentlichen starre Hinterteil (1) aus in einer Form geschäumtem Hart-Polyurethan besteht.

10. Sohle nach einem der Ansprüche 1 bis 8, dadurch gekennzeichnet, dass der im wesentlichen starre Hinterteil (1) aus schäumbaren und gegebenenfalls mit Füllstoffen versehenen Homo-, Co- und Mischpolymeren mit einer Härte vonmehrais60ShoreD,wie z.B. aus Polyvinylchlorid oder Polystyrol, besteht.

11. Sohle nach einem der Ansprüche 1 bis 10, dadurch gekennzeichnet, dass der flexible Vorderteil (2) aus angeschäumten Polymeren mit einer Härte von 26 bis 98 Shore A, vorzugsweise von 45 bis 78 Shore A, und mit einer Dichte von 0,3 bis 0,95, vorzugsweise von 0,45 bis 0,78 besteht.

12. Sohle nach einem der Ansprüche 1 bis 11, dadurch gekennzeichnet, dass die Oberseite zumindest des Vorderteiles (2) mit einer Abdeckung (8), beispielsweise aus Schichtholz, Kork oder Leder, versehen ist.

13. Sohle nach einem der Ansprüche 1 bis 12, dadurch gekennzeichnet, dass die Verbindungsfläche (3) des Vorderteiles (2), über welche dieser mit dem Hinterteil (1) verbunden ist, eine Einbuchtung aufweist, vorzugsweise konkav ausgebildet ist.

14. Sohle nach Anspruch 13, dadurch gekennzeichnet, dass die Randbereiche der Verbindungsfläche (3) des Vorderteiles (2) tangential in die Oberseite (4) und/oder in die Unterseite (5) des Hinterteiles (1) übergehen.

15. Sohle nach Anspruch 13 und 14, dadurch gekennzeichnet, dass im Mittelbereich der Verbindungsfläche (3) des Vorderteiles (2) zumindest ein Vorsprung (6) absteht, der in eine entsprechend geformte Ausnehmung (7) des Hinterteiles (1) eingreift.

16. Sohle nach Anspruch 15, dadurch gekennzeichnet, dass die Ausnehmung (7) sich gegen das Innere des Hinterteiles (1) erweitert, beispielsweise schwalbenschwanzförmig ausgebildet ist.

17. Sohle nach einem der Ansprüche 1 bis 16, dadurch gekennzeichnet, dass im Vorderteil (2) wenigstens ein quer zur Sohlenlängsrichtung verlaufender, zur Verbindung des Vorderteiles (2) mit dem Oberteil des Schuhs dienender Verankerungskörper, Befestigungsteil oder dgl. (9) angeordnet ist, der zumindest bis zur seitlichen Begrenzung des Vorderteiles (2) reicht.

18. Sohle nach Anspruch 17, dadurch gekennzeichnet, dass wenigstens ein sich über die ganze Breite des Vorderteiles (2) erstreckender Verankerungskörper, Befestigungsteil oder dgl. (9) vorgesehen ist.

19. Sohle nach Anspruch 17 oder 18, dadurch gekennzeichnet, dass der Verankerungskörper, Befestigungsteil oder dgl. (9) an seinen bis zur seitlichen Begrenzung des Vorderteiles (2) reichenden Enden mit Öffnungen versehen ist, welche zur Aufnahme von den Oberteil des Schuhs durchsetzenden Stiften, Nägeln, Klammern, Bolzen oder dgl. bestimmt sind.

20. Sohle nach Anspruch 17 oder 18, dadurch gekennzeichnet, dass der Verankerungskörper, Befestigungsteil oder dgl. (9) mit von den seitlichen Begrenzungen des Vorderteiles (2) vorspringenden Ansätzen versehen ist, welche den Oberteil durchdringen.

21. Verfahren zur Herstellung einer Sohle nach einem der Ansprüche 1 bis 20, dadurch gekennzeichnet, dass der an der Verbindungsfläche (3) eine teilweise offene Zellstruktur aufweisende Teil, vorzugsweise der im wesentlichen starre Hinterteil (1), sowie gegebenenfalls die Verankerungskörper, Befestigungsteile oder dgl. und/ oder die Abdeckung in eine Form eingelegt werden, dass in den freibleibenden Teil der Form Kunststoffmaterial, vorzugsweise Polyurethan bildendes Material, zur Bildung des anderen Teiles, vorzugsweise des flexiblen Vorderteiles (2), eingegossen oder, gegebenenfalls unter Druck, eingespritzt wird, welches bei geschlossener Form aushärten gelassen wird, und dass gegebe-₋ nenfalls nach dem Ausformen der Sohle zumindest die der Fusssohle zugewendete Fläche, vorzugsweise auch die Seitenflächen der Sohle, beispielsweise durch Schleifen oder Fräsen, bearbeitet werden.

22. Verfahren nach Anspruch 21, dadurch gekennzeichnet, dass bei dem eine Zellstruktur aufweisenden Teil vor dem Einlegen in die Form die Zellen an der Verbindungsfläche (3) mit dem anderen Teil geöffnet werden.

23. Verfahren nach Anspruch 21 und 22, dadurch gekennzeichnet, dass zur Öffnung der Zellen die Verbindungsfläche (3) des eine Zellstruktur aufweisenden Teiles mechanisch aufgerauht wird.

24. Verfahren nach Anspruch 21 und 22, dadurch gekennzeichnet, dass zur Öffnung der Zellen die Verbindungsfläche (3) des eine Zellstruktur aufweisenden Teiles durch ein Lösungsmittel, beispielsweise Dimethylformamid bei Teilen aus geschäumtem Polyurethan oder Toluol bei Teilen aus geschäumtem Polystyrol, chemisch vorbehandelt wird.

25. Verfahren nach Anspruch 21, dadurch gekennzeichnet, dass das Kunststoffmaterial, vorzugsweise das polyurethanbildende Material, vor dem Schliessen der Form in diese eingefüllt wird.

## Revendications

1. Semelle pour chaussures, se composant d'au moins une partie arrière essentiellement rigide (1) et d'une partie avant flexible (2) reliée à cette partie arrière (1) par moulage approximativement dans la zone de la plante du pied, l'une au moins de ces deux parties (1, 2) étant en matière synthétique, caractérisée en ce que l'une des deux parties, de préférence la partie arrière (1), se compose d'un matériau présentant une structure cellulaire, les cellules de cette partie étant au moins partiellement ouvertes à la surface d'assemblage (3), et en ce que l'autre des deux parties, de préférence la partie avant flexible (2), est formée d'une matière synthétique reliée par formation de mousse à la première nommée des susdites parties.

2. Semelle selon la revendication 1, caractérisée en ce que la partie présentant la structure cellulaire se compose de polymères présentant une structure cellulaire, de bois, le cas échéant de bois disposé en couches, de liège, le cas échéant de liège disposé en couches, et/ou de combinaisons de ces matériaux disposés en couches.

3. Semelles selon la revendication 1, caractérisée en ce que la partie où est formée de la mousse se compose de polyuréthane.

4. Semelle selon l'une quelconque des revendications 1, et 3, caractérisée en ce que la partie avant (2) fait saillie, par son côté inférieur, sur la partie arrière (1) et est pourvue d'un appendice (2_{'}) s'étendant au moins partiellement le long de la partie arrière (1) et raccordé par formation de mousse au côté inférieur (5) de celle-ci, lequel appendice fait corps avec la partie avant (2).

5. Semelle selon l'une quelconque des revendications 1 à 4, caractérisée en ce que la zone en saillie de la partie avant (2) et l'appendice (2_{'}) raccordé par formation de mousse à la partie arrière (1) forment la semelle en contact avec le sol.

6. Semelle selon la revendication 1, caractérisée en ce que la partie arrière essentiellement rigide (1) contient des matières de charge.

7. Semelle selon les revendications 1 et 6, caractérisée en ce que les matières de charge sont formées de particules de bois, particules de liège et/ou particules de cuir, en particulier des matières en fibres de cuir.

8. Semelle selon les revendications 1 et 6, caractérisée en ce que les matières de charge sont formées de très petites bulles, dont l'enveloppe mince se compose d'un copolymérisat élastique de chlorure de vinylidène et/ou de chlorure de vinyle et dont le noyau creux contient un gaz, de préférence de l'air.

9. Semelle selon l'une quelconque des revendications 1 à 8, caractérisée en ce que la partie arrière essentiellement rigide (1) se compose de polyuréthane dur mis en mousse dans un moule.

10. Semelle selon l'une quelconque des revendications 1 à 8, caractérisée en ce que la partie arrière essentiellement rigide (1) se compose d'ho- mopolymères, copolymères ou polymères mixtes pouvant mousser, contenant le cas échéant des matières de charge et ayant une dureté Shore D supérieure à 60, comme par exemple du chlorure de polyvinyle ou du polystyrène.

11. Semelle selon l'une quelconque des revendications 1 à 10, caractérisée en ce que la partie avant flexible (2) se compose de polymères mousse d'une dureté Shore A de 26 à 98, de préférence de 45 à 78, ayant une densité de 0,3 à 0,95, de préférence de 0,45 à 0,78.

12. Semelle selon l'une quelconque des revendications 1 à 11, caractérisée en ce que le côté supérieur de la partie avant (2), au moins, est pourvu d'un recouvrement (8), par exemple en bois stratifié, liège ou cuir.

13. Semelle selon l'une quelconque des revendications 1 à 12, caractérisée en ce que la surface d'assemblage (3) de la partie avant (2), par laquelle celle-ci est reliée à la partie arrière (1) présente une courbure, de préférence de forme concave.

14. Semelle selon la revendication 13, caractérisée en ce que les bords de la surface d'assemblage (3) de la partie avant (2) se raccordent tangentiellement au côté supérieur (4) et/ou au côté inférieur (5) de la partie arière (1 ).

15. Semelle selon les revendications 13 et 14, caractérisée en ce qu'au moins une saillie (6) dépasse la zone médiane de la surface d'assemblage (3) de la partie avant (2) et entre dans un évidement (7) de forme correspondante de la partie arrière (1).

16. Semelle selon la revendication 15, caractérisée en ce que l'évidement (7) s'élargit vers l'intérieur de la partie arrière (1), en étant par exemple en forme de queue d'aronde.

17. Semelle selon l'une quelconque des revendications 1 à 16, caractérisée en ce qu'à la partie avant (2), elle comporte, transversalement à la direction longitudinale de la semelle au moins un corps d'ancrage, pièce de fixation ou analogue (9) qui sert à la jonction de la partie avant (2) avec l'empeigne de la chaussure et qui atteint au moins la limite latérale de la partie avant (2).

18. Semelle selon la revendication 17, caractérisée en ce qu'elle comporte au moins un corps d'ancrage, pièce de fixation ou analogue (9), qui s'étend sur toute la largeur de la partie avant (2).

19. Semelle selon la revendication 17 ou 18, caractérisée en ce que le corps d'ancrage, pièce de fixation ou analogue (9) est pourvu, à ses extrémités atteignant la limite latérale de la partie avant (2), d'ouvertures destinées à recevoir des chevilles, clous, agrafes, boulons ou analogues traversant l'empeigne de la chaussure.

20. Semelle selon la revendication 17 ou 18, caractérisée en ce que le corps d'ancrage, pièce de fixation ou analogue (9) est pourvu d'appendices qui font saillie hors des limites latérales de la partie avant (2) et qui traversent l'empeigne.

21. Procédé de fabrication d'une semelle selon l'une quelconque des revendications 1 à 20, caractérisé en ce que la partie présentant une structure cellulaire partiellement ouverte à la surface d'assemblage, de préférence la partie arrière essentiellement rigide (1), ainsi que le cas échéant les corps d'ancrage, pièces de fixation ou analogues et/ou le recouvrement sont disposée dans un moule, en ce que la matière synthétique, de préférence une matière formant du polyuréthane, servant à former l'autre partie, de préférence la partie avant flexible (2), est coulée ou injectée éventuellement sous pression dans la partie du moule restant libre, cette matière étant laissée à durcir alors que le moule est fermé, et en ce que, le cas échéant après démoulage de la semelle, au moins la surface tournée vers la plante du pied et de préférence également les surfaces latérales de la semelle sont façonnées par exemple par polissage ou fraisage.

22. Procédé selon la revendication 21, caractérisé en ce que, avant mise en place dans le moule, on ouvre les cellules dans la partie présentant une structure cellulaire, à sa surface d'assemblage (3) avec l'autre partie.

23. Procédé selon les revendications 21 et 22, caractérisé en ce que, pour ouvrir les cellules, la surface d'assemblage (3) de la partie présentant une structure cellulaire est rendue mécaniquement rugueuse.

24. Procédé selon les revendications 21 et 22, caractérisé en ce que, pour ouvrir les cellules, la surface d'assemblage (3) de la partie présentant une structure cellulaire est prétraitée chimiquement par un solvant, par exemple diméthylforma- mide pour des parties en polyuréthane mousse ou toluène pour des parties en polystyrène mousse.

25. Procédé selon la revendication 21, caractérisé en ce que la matière synthétique, de préférence la matière formant du polyuréthane, est introduite dans le moule avant sa fermeture.

## Claims

1. Sole for shoes, consisting of at least one substantially rigid rear portion (1) and of a flexible front portion (2) connected with said rear portion (1) approximately at the area of the ball by molding, at least one of the two portions (1, 2) cosist- ing of a synthetic plastics material, characterized in that one of the two portions, preferably the rear portion, consists of a material having a cell structure, the cells of this portion being at least partially opened at the connecting surface (3) and that the other of the two portions, preferably the flexible front portion (2) is formed of a synthetic plastics material connected with said first portion by foaming thereto.

2. Sole as claimed in claim 1, characterized in that the portion having a cell structure consists of apolymer having a cell structure, of wood, if desired, of wood arranged in layers, of cork, if desired, of cork arranged in layers, and/or of combinations of these materials arranged in layers.

3. Sole as claimed in claim 1, characterized in that the portion foamed onto the other portion consists of polyurethane.

4. Sole as claimed in claim 1, 2 or 3 characterized in that the front portion (2) extends on its bottom side over the rear portion (1) and is provided with an extension (2') being integral with the front portion (2), which extension (2') extends at least partially along the rear portion (1) and is foamed onto the bottom side (5) thereof.

5. Sole as claimed in any one of claims 1 to 4, characterized in that the protruding area of the front portion (2) and the extension (2') foamed onto the rear portion (1) form the running sole.

6. Sole as claimed in claim 1, characterized in that the substantially rigid rear portion (1) is provided with filling materials.

7. Sole as claimed in claims 1 and 6, characterized in that the filling materials are wood particles, cork particles and/or leather particles, particularly leather fibre materials.

8. Sole as claimed in claims 1 and 6, characterized in that the filling materials are formed of minute bubbles, the thin shell of which cosists of an elastic vinylidene chloride copolymer and/or vinyl chloride copolymer and the hollow core of which contains a gas, prefembly air.

9. Sole as claimed in any one of claims 1 to 8, characterized in that the substantially rigid rear portion (1) consists of hard polyurethane foamed within a mold.

10. Sole as claimed in any one of claims 1 to 8, characterized in that the substantially rigid rear portion (1) consists of foamable homopolymers, copolymers and mixed polymers, for example polyvinyl chloride or polystyrene, if desired provided with filling materials, said polymers having a hardness of more than 60 Shore D.

11. Sole as claimed in any one of claims 1 to 10, characterized in that the flexible front portion (2) consists of polymers foamed onto the other portion and having a hardness of 26 to 98 Shore A, preferably 45 to 78 Shore A, and a density of 0.3 to 0.95, preferably 0.45 to 0.78.

12. Sole as claimed in any one of claims 1 to 11, characterized in that the top side of at least the front portion (2) is provided with a top layer, for example consisting of laminated wood, cork or leather.

13. Sole as claimed in anyone of claims 1 to 12, characterized in that the connecting surface (3) of the front portion (2), by means of which said front portion is connected to the rear portion (1), comprises a groove, preferably this connecting surface is concave in shape.

14. Sole as claimed in claim 13, characterized in that the marginal areas of the connecting surface (3) of the front portion (2) tangentially pass over into the top side (4) and/or into the bottom side (5) of the rear portion (1).

15. Sole as claimed in claims 13 and 14, characterized in that at the center area of the connecting surface (3) of the front portion (2) there protrudes at least one protrusion (6) engaging a correspondingly shaped recess (7) of the rear portion (1).

16. Sole as claimed in claim 15, characterized in that the recess (7) enlarges in direction towards the interior of the rear portion (1), for example the recess having a dove-tail shape.

17. Sole as claimed in any one of claims 1 to 16, characterized in that at least one anchoring member, fastening portion or the like (9) is provided within the front portion (2), which member extends transversely relative to the longitudinal direction of the sole and serves for the purpose of connecting the front portion (2) to the upper of the shoe and extends at least up to the lateral border of the front portion (2).

18. Sole as claimed in claim 17, characterized in that an anchoring member, fastening portion or the like (9) is provided which extends over the whole width of the front portion (2).

19. Sole as claimed in claim 17 or 18, characterized in that the anchoring member, fastening portion or the like (9) is provided with openings at its ends extending up to the lateral border of the front portion (2), said openings being adapted to accomodate pins, nails, clamps, bolts or the like extending through the upper.

20. Sole as claimed in claim 17 or 18, characterized in that the anchoring member, fastening portion or the like (9) is provided with extensions protruding from the lateral borders of the front portion (2) and extending through the upper.

21. Process for producing a sole as claimed in any one of claims 1 to 20, characterized in that the portion comprising the partially open celi structure at the connecting surface (3), preferably the substantially rigid rear portion (1), and, if desired, the anchoring members, fastening portions or the like and/or the top layer, are put into a mold, synthetic plastics material, preferably polyurethane forming material, is poured or injected, if desired under pressure, into the remaining free space of the mold for forming the other portion, preferably the flexible front portion (2), said synthetic plastics material is allowed to cure, keeping the mold closed, and that, if desired, after having removed the sole from the mold, at least the surface facing the sole of the foot, preferably also the lateral surfaces of the sole are worked, preferably by a grinding or milling operation.

22. Process as claimed in claim 21, characterized in that the cells of the portion having a cell structure, prior to placing this portion into the mold, are opened at the connecting surface (3) with the other portion.

23. Process as claimed in claim 21 or 22, characterized in that for the purpose of opening the cells the connecting surface (3) of the portion having a cell structure is mechanically roughened.

24. Process as claimed in claims 21 and 22, characterized in that for the purpose of opening the cells the connecting surface (3) of the portion having a cell structure is chemically pretreated with a solvent, for example dimethylformamide for portions consisting of foamed polyurethane, or toluene for portions consisting of foamed polystyrene.

25. Process as claimed in claim 21, characterized in that the synthetic plastics material, preferably the polyurethane forming material, is filled into the mold prior to closing the mold.
